# EUROPÄISCHE PATENTSCHRIFT

(11) **EP 0 012 724 B1**
(45) Veröffentlichungstag und Bekanntmachung des Hinweises auf die Patenterteilung: **22.09.1982**
(21) Anmeldenummer: 79810178.8
(22) Anmeldetag: 12.12.1979
(51) Int. Cl.: G07D 7/00

(54) **Verfahren zur maschinellen Beurteilung der Druckqualität eines Druckerzeugnisses sowie Vorrichtung zu dessen Durchführung**
Process for automatically judging the quality of a printed product and apparatus for its carrying out
Procédé mécanisé d'estimation de la qualité d'impression d'un produit imprimé ainsi que dispositf pour sa mise en oeuvre

(30) Priorität: 18.12.1978 CH 12833/78
(43) Veröffentlichungstag der Anmeldung: 25.06.1980
(73) Patentinhaber: GRETAG Aktiengesellschaft, CH-8105 Regensdorf (CH)
(72) Erfinder: Huber, Josef A., CH-8049 Zürich (CH)
(74) Vertreter: Pirner, Wilhelm

## Beschreibung

Die Erfindung betrifft ein Verfahren zur maschinellen Beuerteilung der Druckqualität eines Druckerzeugnisses durch punktweisen Vergleich des zu beurteilenden Prüflings mit einer Vorlage unter Bildung der Differenzwerte zwischen den durch punktweise fotoelektrische Abtastung gewonnenen Remissionswerten der einzelnen Bildpunkte des Prüflings und den Remissionswerten der den Prüflingsbildpunkten entsprechenden Bildpunkte der Vorlage und Verarbeitung und Auswertung der so gewonnenen Differenzwerte nach bestimmten Kriterien, sowie eine Vorrichtung zu dessen Durchführung.

Ein solches Beurteilungsverfahren ist z.B. in der DE-A-26 20 611 beschrieben. Wie aus dieser Literaturstelle auch hervorgeht, liegt eine der Schwierigkeiten bei einem solchen automatischen Beurteilungsverfahren darin, tolerierbare Fehler von untolerierbaren zu unterscheiden, um Fehlbeurteilungen des Prüflings zu vermeiden. So werden gemäss der genannten DE-A-2620611 z.B. kleinere Remissionswertdifferenzen wischen Prüfling und Vorlage mittels einer Minimalschwellenkorrektur eliminiert, sodass diese kleinen Fehler gar nicht erst in die weitere Auswertung eingehen. Kritisch ist dabei die Festlegung dieser Minimalschwelle. So gibt es z.B. bei Banknoten Zonen, in denen bereits kleinste Farbabweichungen von Auge als Fehler empfunden werden, und andererseits wiederum Zonen, z.B. beim Wasserzeichen, in denen selbst relativ grosse Abweichungen noch ohne weiteres als tolerierbar erachtet werden. In der DE-A-26 20 611 wird diesbezüglich ausgesagt, dass die Minimalschwelle nicht über die gesamte Bildfläche gleich sein müsste, sondern lokal, z.B. eben im Bereich eines Wasserzeichens, auch höher gewählt werden könnte. Wenngleich dieses Vorgehen bereits sehr gute Resultate, d.h. eine relativ geringe Häufigkeit von Fehlbeurteilungen bringt, hat sich doch gezeigt, dass diese Massnahmen noch nicht in jedem Fall ausreichen.

Die Erfindung liegt demnach die Aufgabe zugrunde, ein Verfahren und eine Vosrichtung der eingangs definierten Art derart zu verbessern, dass es sicherer arbeitet und zu weniger Fehlbeurteilungen des Prüflings führt. Erfindungsgemäss wird dies durch die im Anspruch 1 sowie im Anspruch 12 angeführten Massnahmen erreicht.

Bei dem in der DE-A-26 20 611 beschriebenen Verfahren werden die Differenzwerte nach einigen vorbereitenden Verarbeitungsschritten dann nach der sogenannten Fehlerberg-Methode verarbeitet und ausgewertet. Ein wesentliches Merkmal dieser Fehlerbergmethode ist, dass die Differenzwerte der einzelnen Bildpunkte nicht isoliert für sich allein, sondern stets im Zusammenhang mit den Differenzwerten der Umgebungspunkte betrachtet werden, wobei den jeweiligen Umgebungspunkten in bezug auf den jeweils betrachteten Bildpunkt noch ein distanzabhängiges Gewicht beigemessen wird. Im Rahmen dieser Fehlerbergmethode finden somit ebenfalls Wichtungsprozesse statt, diese Prozesse arbeiten jedoch mit fest vorgegebenen Wichtfaktoren, die nicht das Ergebnis von Analysen von einer Anzahl von Druckerzeugnissen sind, und behandeln alle Bildpunkte gleich. Sie können keine lokale Beeinflussung der Fehlerempfindlichkeit bewirken und sind daher mit den erfindungsgemässen Wichtungsprozessen nicht vergleichbar.

Im folgenden wird die Erfindung anhand der Zeichnung, die ein Blockschema einer zur Durchführung des Verfahrens geeigneten Vorrichtung zeigt, näher erläutert.

Die dargestellte Vorrichtung ist bis auf die strichliert umrandeten Teile identisch mit der in DE-A-26 20 767, DE-A-26 20 765 und DE-A-2620611 beschriebenen Vorrichtung und umfasst vier Einrichtungen 1, 2, 3 und 4 zum punktweisen fotoelektrischen Abtasten von Prüfling und drei Teilbildvorlagen, drei Verschiebungsstufen 5, 6 und 7 zur Berücksichtigung und Kompensation der Registerabweichtungen (Relativpositionen) zwischen Prüfling und den einzelnen Vorlagen, eine Kombinationsstufe 8 zur elektronischen Vereinigung der Bildinhalte der drei Vorlagen, eine Subtrahierstufe 9, in der die Differenzen der Remissionswerte einander entsprechender Bildpunkte von Prüfling und vereinigten Vorlagen gebildet werden, eine Tönungskorrekturstufe 10, eine Minimalschwellenkorrekturstufe 11, eine nach der in der DE-A-26 20 611 beschriebenen Fehlerbergmethode arbeitende Fehlerauswertungstufe 12 und eine Entscheidungsstufe 13, die je nach Bewertung des Prüflings ein « Gut » - oder ein « Schlecht - Signal erzeugt. Zusätzlich zu den genannten Stufen umfasst die Vorrichtung eine Relativpositionsermittlungsstufe 17, einen (elektronischen) Umschalter 14, einen Multiplizierer 15 und eine Fehlerstatistikstufe 16, die ihrerseits einen Speicher 101, eine Verschiebungsstufe 102, eine Datenweiche 103, zwei Akkumulatoren 104 und 105, zwei Korrekturstufen 106 und 107, zwei Mittel- und Reziprokwertbildner 108 und 109, zwei Wichtfaktorenspeicher 110 und 111, eine zweite Datenweiche 112, eine weitere Verschiebungsstufe 113 und einen Vorzeichendetektor 114 umfasst.

Anstelle der vier separaten Abtasteinrichtungen 1-4 könnten selbstverständlich auch nur eine einzige Abtastvorrichtung und drei geeignete Speicher vorgesehen sein, wobei zunächst die einzelnen Teilbildvorlagen sequentiell abgetastet und die dabei anfallenden Abtastwerte bildmässig in den jeweiligen Speicher eingeschrieben werden müssten.

Sofern es sich um einfachere Druckerzeugnisse handelt, die nur mittels eines einzigen Druckverfahrens hergestellt sind, z.B. nur im Tiefdruck oder im Offset-Druck, genügt selbstverständlich eine einzige Vorlage mit dem Gesamtbildinhalt. In diesem Falle würde sich die Vorrichtung um die entsprechende Anzahl von Abtasteinrichtungen bzw. Speicher und die Kombinationsstufe reduzieren.

Qualitativ sehr hochstehende Druckerzeugnisse, wie z.B. Banknoten und andere Wertpapiere, werden in der Regel in mehreren Durchgängen unter Anwendung verschiedener Drucktechnologien (Tiefdruck, Buchdruck, Offset-Druck) hergestellt. In diesem Falle erlaubt die in der DE-A-26 20 767 vorgeschlagene Verwendung mehrere Teilvorlagen, deren Bildinhalt jeweils nur dem mit jeweils einer der verschiedenen Drucktechnologien erzeugten Bildinhalt des Druckerzeugnisses entspricht, eine präzisere Prüfung.

Eine wesentliche Voraussetzung für diese Art der Prüfung ist, dass die gegenseitigen Positionen von Prüfling und Vorlagen mit Bezug auf ingendein ortsfestes Koordinatensystem (meistens das Abtastraster des Prüflings) bekannt sind. In der Praxis ist es nämlich fast unmöglich, die Vorlagen und die Prüflinge derart in der Abtasteinrichtung zu positionieren, dass die abgetasteten Rasterpunkte auch mit den jeweiligen Bildpunkten auf Prüfling und Vorlage(n) übereinstimmen.

In der in der DE-A-26 20 765 ausführlichst beschriebenen Positionsbestimmungseinrichtung ₁₇ werden daher drei Paare von Relativkoordinaten Δx, Δy zwischen dem jeweiligen Prüfling und den drei Vorlagen ermittelt. Die direkt ermittelten oder gespeicherten Abtastwerte der drei Vorlagen werden dann in den Verschiebungsstufen 5, 6 und 7 um die ihnen zugeordneten Koordinaten Δx, Δy durch Umrechnung so verschoben, dass alle Bildpunkte aller drei Vorlagen mit denen des jeweiligen Prüflings zur Deckung kommen. Wie dies im einzelnen erfolgt, ist in der schon genannten DE-A-26 20 767 ausführlichst beschrieben.

Die derart verschobenen bzw. positionskorrigierten Remissionswerte der drei Teilvorlagen werden dann in der Kombinationsstufe 8 durch einfache Multiplikation miteinander verknüpft und ergeben dann die Gesamtvorlage, die in der Stufe 9 mit dem jeweiligen Prüfling Punkt für Punkt verglichen wird. Die dabei von der Vergleichsstufe 9 erzeugten Remissionswertdifferenzen ΔIᵢ bilden ein Differenzenbild des Prüflings gegenüber der zusammengesetzten Vorlage. Diese Remissionswertdifferenzen ΔIᵢ werden zunächst in Stufe 10 einer Tönungskorrektur unterworfen, wobei aus den Differenzwerten eines gewissen Umgebungsbereichs jedes Bildpunkts ein Mittelwert gebildet und vom Differenzwert des jeweiligen Bildpunktes abgezogen wird. Mit dieser Tönungskorrektur sollen durch kleinere Tönungsabweichungen des Prüflings bedingte Fehlbeurteilungen vermieden werden.

Die derart tönungskorrigierten Differenzwerte gelangen dann über den Schalter 14 und den Multiplizierer 15, mittels welchem sie einem noch zu erklärenden Wichtungs- bzw. Maskierungsprozess unterworfen werden, zur Minimalschwellenkorrekturstufe 11, in welcher alle diejenigen gerichteten (und vorher tönungskorrigierten) Differenzwerte, die eine vorgegebene Minimalschwelle nicht überschreiten, eliminiert werden, sodass sie in die weitere Auswertung nicht mehr eingehen. Die Minimalschwelle kann wegen der noch zu erklärenden Maskierung bzw. Wichtung der Differenzwerte für sämtliche Bildpunkte gleich sein. Näheres über Tönungs- und Minimalschwellenkorrektur ist in der DE-A-26 20611 zu finden, in welcher auch die nachfolgende Fehlerberg-Auswertungsstufe 12 ausführlich beschrieben ist. Ein wesentliches Merkmal der Fehlerbergmethode ist, dass die Differenzwerte der einzelnen Bildpunkte nicht isoliert für sich allein, sondern immer im Zusammenhang mit den Differenzwerten der Umgebungspunkte betrachtet werden, wobei den jeweiligen Umgebungspunkten noch ein distanzabhängiges Gewicht beigemessen wird.

Die so verarbeiteten Differenzwerte führen dann schliesslich in der Stufe 13 durch Schwellenwertdetektion zum Entscheid « Gut bzw. « Schlecht-.

Die Auffindung bzw. Gewinnung der in der Maskierungsstufe 15 verwendeten Wichtfaktoren, mit denen jeder einzelne Differenzwert multipliziert wird, erfolgt anhand einer statistischen Fehleranalyse einer grösseren Anzahl von durch visuelle Prüfung für gut befundenen Druckerzeugnissen. Als « gut werden dabei solche Erzeugnisse verstanden, die keine visuell erkennbaren oder zumindest nur tolerierbare Fehler enthalten. Die « guten Prüflinge werden nun nacheinander punktweise mit den auch für die spätere maschinelle Prüfung der eigentlichen Prüfobjekte vorgesehenen Prüfvorlagen verglichen und die dabei allenfalls entstehenden Differenzwerte ΔIᵢ tönungskorrigiert.

Die Differenzwerte jedes Prüflings werden über den Schalter 14 im Speicher 101 bildmässig abgespeichert und anschliessend in der Verschiebungsstufe 102 so verschoben, dass sie mit den Bildpunkten irgendeiner der drei Vorlagen, vorzugsweise derjenigen mit den ausgeprägtesten und damit fehlergefährdetsten Bildstrukturen, koinzidieren. Die Verschiebungsstufe 102 ist gleich aufgebaut wie die Stufen 5-7. Sie bewirkt eine betragsmässig gleich grosse aber entgegengesetzt gerichtete Verschiebung wie die Stufe 7.

Die verschobenen oder positionskorrigierten Differenzwerte werden nun über die Datenweiche 103, die vom Vorzeichendetektor 114 angesteuert ist, nach Vorzeichen getrennt in den beiden Akkumulatoren 104 und 105 bildmässig gespeichert.

Diese Vorgänge wiederholen sich nun solange, bis alle « guten Prüflinge verarbeitet sind. Dabei werden in den Akkumulatoren für jeden Bildpunkt die positiven bzw. negativen Differenzwerte über alle Prüflinge aufsummiert.

Nachdem alle « guten » Prüflinge derart geprüft worden sind, wird sich in den Akkumulatoren ein Abbild der über alle Prüflinge summierten Remissionswertdifferenzen in jedem einzelnen Bildpunkt befinden. Diese Differenzsummen geben nun Aufschluss darüber, welche Stellen des Druckerzeugnisses kritisch und/oder mit systematischen Fehlern behaftet sind bzw. an welchen Stellen an sich tolerierbare Fehler besonders häufig auftreten und deshalb leicht zu Fehlbeurteilungen des Druckerzeugnisses führen können.

Gemäss der Erfindung wird nun diesen Stellen eine geringere Fehlerempfindlichkeit zugeordnet, d.h., die Vorrichtung wird so eingestellt, dass sie an solchen kritischen Stellen umso schwächer auf Fehler, die sich in Remissionsdifferenzwerten ausdrücken, reagiert, je grösser der bei der statistischen Analyse ermittelte Gesamtfehler oder mittlere Fehler an diesen Stellen ist. Dies geschieht dadurch, dass in der Stufe 15 die einzelnen Differenzwerte mit einem individuellen Wichtfaktor multipliziert werden, wobei die Wichtfaktoren für Bildpunkte mit grösserem statistischem Fehler kleiner und für Bildpunkte mit kleinerem statistischen Fehler grösser gewählt sind.

Zur Gewinnung der Wichtfaktoren werden die in den Akkumulatoren befindlichen, je einem Bildpunkt zugeordneten positiven und negativen Summenwerte zunächst in den Stufen 106 bzw. 107 einer Korrektur unterworfen und dann in den Stufen 108 und 109 gemittelt und von den Mittelwerten die Reziprokwerte gebildet. Diese Resiprokwerte werden nun wieder bildmässig nach Vorzeichen getrennt in.den Maskenspeichern 110 und 111 abgespeichert.

Die Reziprokwerte werden nun direkt als Wichtfaktoren verwendet. Es ist leicht einzusehen, dass die Gesamtheit der in den Speichern befindlichen Wichtfaktoren gewissermassen eine Fehlermaske (je für positive und negative Differenzwerte) bildet, die dann dem durch die Differenzwerte repräsentierten Fehlerbild des Prüflings überlagert wird.

Die Korrektur der Summenwerte aus den Akkumulatoren erfolgt derart, dass für jeden Bildpunkt zum ihnen zugeordneten Summenwert noch die Summenwerte der ihn umgebenden Bildpunkte mit entfernungsabhängiger Wichtung hinzuaddiert werden. Dabei kann es genügen, das Wichtungsprofil so steil zu wählen, dass nur einige wenige Nachbarpunkte mit berücksichtigt werden. Diese Korrektur läuft darauf hinaus, dass die Spitzen des durch die einzelnen Summenwerte dargestellten Fehlerbilds etwas abgeflacht werden und sich die Wichtfaktoren bzw. die Fehlerempfindlichkeit der Vorrichtung nicht zu sprunghaft von Bildpunkt zu Bildpunkt ändern.

Es versteht sich, dass die Korrekturstufen 106 und 107 und die Mittelwert- Reziprokwertbildner 108 und 109 nicht doppelt vorhanden sein müssen, sondern dass je eine der beiden genügt, wobei dann die Inhalte der Akkumulatoren sequentuell verarbeitet werden müssten. Ueberhaupt ist klar, dass der gesamte elektronische Teil der Vorrichtung, sofern es sich nicht um rein analoge Bereiche handelt, zweckmässigerweise nicht in Hardware, sondern durch einen geeignet programmierten elektronischen Rechner realisiert ist.

Die Wichtung der (tönungskorrigierten) Differenzwerte bei der maschinellen Prüfung der eigentlichen Prüfobjekte erfolgt nun derart, dass zu jedem Differenzwert abhängig vom Vorzeichen des Differenzwerts der dem betreffenden Bildpunkt zugeordnete Wichtfaktor über die vom Vorzeichendetektor 114 angesteuerte Datenweiche 112 aus dem einen oder anderen der Maskenspeicher 110 und 111 abgerufen wird und im Multiplizierer 15 mit dem betreffenden Differenzwert multipliziert wird. Da jedoch in den Maskenspeichern 110 und 111 die Wichtfaktoren mit den Bildpunkten der in Stufe 4 abgetasteten (oder gespeicherten) Teilvorlage koinzidieren, müssen die einzelnen Wichtfaktoren vorerst noch im selben Sinn und um den gleichen Betrag wie die Remissionswerte dieser Teilvorlage verschoben bzw. positionskorrigiert werden. Dies erfolgt in der Verschiebungsstufe 102, die mit gemeinsam mit der Verschiebungsstufe 7 für die Teilvorlage bzw. den Abtaster 4 synchron über die Relativpositionsermittlungsstufe 17 angesteuert ist.

Die vorstehend beschriebene spezielle Wahl (reziproker Mittelwert) der Wichtfaktoren bewirkt, dass der mittlere Fehler bei den «guten Prüflingen über das gesamte Bildfeld gleich ist. Selbstverständlich wäre auch eine andere Wahl möglich, wesentlich ist lediglich, dass die Wichtfaktoren umso kleiner werden, je grösser der mittlere Fehler im betreffenden Bildpunkt ist. Auch ist es z.B. wenngleich vorteilhaft nicht unbedingt nötig, jedem Bildpunkt einen eigenen Wichtfaktor zuzuordnen, sondern es könnten auch mehr oder weniger Bildpunkte zu Zonen oder Gruppen zusammengefasst und mit einem gemeinsamen Wicht faktor versehen werden. Die Anzahl n der für die Auffindung der Wichtfaktoren notwendigen « guten » Prüflinge richtet sich danach, wie genau die statistische Analyse durchgeführt werden soll. Brauchbare Zahlen liegen bei 100-500.

In vorstehend beschriebenem Ausführungsbeispiel wird für positive und negative Remissionswertdifferenzen je eine eigene Fehlermaske verwendet. Es ist z.B. aber durchaus auch möglich, mit einer einzigen Fehlermaske auszukommen. Dazu müssten anstelle der vorzeichenbehafteten Fehler bzw. Differenzwerte nur deren Absolutbeträge aufsummiert und gemittelt werden. Alternativ wäre es möglich, die Differenzwerte zwar nach Vorzeichen getrennt zu akkumulieren und zu mitteln, dann aber jeweils nur den absolut grösseren der beiden positiven und negativen Mittelwerte zur Bildung der Wichtfaktoren zu verwenden.

Wie schon mehrfach erwähnt, sind mit Ausnahme der Fehlerstatistik-Stufe 16 alle Stufen der Vorrichtung in den drei genannten Literaturstellen DE-A-26 20 611, DE-A-26 20 767 und DE-A-2620765 ausführlichst erläutert. Ebenso erläutert sind in diesen Literaturstellen allgemeine Probleme der fotoelektrischen Abtastung bei der maschinellen Qualitätsprüfung von Druckerzeugnissen sowie geeignete Methoden und Vorrichtungen dazu.

## Patentansprüche

1. Verfahren zur maschinellen Beurteilung der Druckqualität eines Druckerzeugnisses durch punktweisen Vergleich des zu beurteilenden Prüflings mit einer Vorlage unter Bildung der Differenzwerte zwischen den durch punktweise fotoelektrische Abtastung gewonnenen Remissionswerten der einzelnen Bildpunkte des Prüflings und den Remissionswerten der den Prüflingsbildpunkten entsprechenden Bildpunkte der Vorlage und Verarbeitung und Auswertung der so gewonnenen Differenzwerte nach bestimmten Kriterien, dadurch gekennzeichnet, dass die Differenzwerte einem die spezifische Fehlerempfindlichkeit der jeweiligen Verarbeitungs- und Auswertungskriterien bezüglich der einzelnen Bildpunkte des Druckerzeugnisses individuell beeinflussenden Wichtungsprozess unterworfen werden, bei welchem sie mit einem jedem einzelnen Bildpunkt oder jeweils einer Gruppe von Bildpunkten individuell zugeordneten Wichtfaktor multipliziert werden, wobei die Wichtfaktoren anhand einer Analyse einer Vielzahl von Druckerzeugnissen derart gewonnen werden, dass für Bildpunkte mit grösseren Differenzwerten zwischen Vorlage und den genannten Druckerzeugnissen das Gewicht kleiner gewählt wird und umgekehrt.

2. Verfahren nach Anspruch 1, dass die Druckerzeugnisse der genannten Vielzahl mit der Vorlage durch punktweise Abtastung verglichen und für jeden Bildpunkt die Remissionswertdifferenzen gegenüber der Vorlage über die Vielzahl der Druckerzeugnisse summiert oder gemittelt werden, wobei die Wichtfaktoren umso kleiner gewählt werden, je grösser die Summe bzw. der Mittelwert der Remissionswertdifferenzen in den betreffenden Bildpunkten ist.

3. Verfahren nach Anspruch 2, dadurch gekennzeichnet, dass für jeden Bildpunkt ein individueller Wichtfaktor verwendet wird.

4. Verfahren nach Anspruch 2 oder 3, dadurch gekennzeichnet, dass die Wichtfaktoren umgekehrt proportional der Summe bzw. dem Mittelwert der Remissionswertdifferenzen in den betreffenden Bildpunkten gewählt werden.

5. Verfahren nach einem der vorangehenden Ansprüche, dadurch gekennzeichnet, dass vor dem Wichtungsprozess eine Tönungskorrektur durchgeführt wird, indem aus den Differenzwerten in den einzelnen Bildpunkten durch vorzugsweise arithmetische Mittelung ein Mittelwert gebildet und von den einzelnen Differenzwerten abgezogen wird.

6. Verfahren nach Anspruch 5, dadurch gekennzeichnet, dass für jeden Bildpunkt ein separater Mittelwert gebildet und vom Differenzwert des jeweiligen Bildpunkts abgezogen wird, wobei zur Bildung des separaten Mittelwertes nur die Differenzwerte vorgegebener Umgebungspunkte des betreffenden Bildpunkts herangezogen werden.

7. Verfahren nach Anspruch 5 oder 6, dadurch gekennzeichnet, dass auch die für die Ermittlung der Wichtfaktoren gebildeten Remissionswertdifferenzen zwischen den als qualitativ befriedigend bekannten Druckerzeugnissen und der Vorlage einer entsprechenden Tönungskorrektur unterworfen werden.

8. Verfahren nach einem der Ansprüche 2-7, dadurch gekennzeichnet, dass die Differenzwerte nach dem Wichtungsprozess einer Minimalschwellenkorrektur unterzogen werden, bei der eine Minimalschwelle nicht überschreitende Differenzwerte eliminiert werden, so dass sie für die weitere Verarbeitung und Auswertung nicht berücksichtigt werden.

9. Verfahren nach Anspruch 8, dadurch gekennzeichnet, dass die Minimalschwelle für alle Bildpunkte gleich ist.

10. Verfahren nach Anspruch 2, dadurch gekennzeichnet, dass die Remissionswertdifferenzen nach Vorzeichen getrennt summiert und/ oder gemittelt werden und dass für jede Gruppe von Bildpunkten oder jeden individuellen Bildpunkt entsprechend den beiden Summen bzw. Mittelwerten über die positiven und negativen Remissionswertdifferenzen zwei Wichtfaktoren gebildet werden, und dass positive Differenzwerte mit dem einen und negative Differenzwerte mit dem anderen Wichtfaktor gewichtet werden.

11. Verfahren nach Anspruch 2 oder 10, dadurch gekennzeichnet, dass die Summen der Remissionswertdifferenzen über die Gesamtzahl der als befriedigend bekannten Druckerzeugnisse einer Korrektur unterworfen werden, bei der zum Summenwert eines jeden Bildpunkts die Summenwerte der ihn umgebenden Bildpunkte mit entfernungsabhängiger Wichtung hinzuaddiert werden.

12. Vorrichtung zur Durchführung des Verfahrens nach Anspruch 1 mit einer Abtaststufe (1) zur punktweisen fotoelektrischen Abtastung des zu beurteilenden Prüflings, mit einer Vergleichsstufe (9), welche die durch die punktweise Abtastung des Prüflings gewonnenen Remissionswerte mit den entsprechenden Remissionswerten einer Vorlage vergleicht und dabei für jedes Paar einander entsprechender Bildpunkte auf Prüfling und Vorlage die Differenz zwischen den Remissionswerten bildet, und mit einer Verarbeitungs-und Auswertungsstufe (10-16), welche die so gewonnenen Differenzwerte nach bestimmten, vorgegebenen Kriterien verarbeitet and für eine Gut-Schlecht-Entscheidung auswertet, dadurch gekennzeichnet, dass die Verarbeitungs- und Auswertungsstufe (10-16) eine ihre spezifische Fehlerempfindlichkeit bezüglich der einzelnen Bildpunkte individuell beeinflussende Wichtungsstufe (15-16) enthält, die die Differenzwerte vor ihrer weiteren Verarbeitung mit einem jedem einzelnen Bildpunkt oder jeweils einer Gruppe von Bildpunkten individuell zugeordneten Wichtfaktor multipliziert.

13. Vorrichtung nach Anspruch 12, dadurch gekennzeichnet, dass die Wichtungsstufe (15,16) eine Statistik-Stufe (16) aufweist, welche über eine gegebene Anzahl von Abtastungen für jeden einzelnen Bildpunkt die Differenzwerte summiert oder mittelt und aus den Summen- bzw. Mittelwerten für jeden einzelnen Bildpunkt oder für jeweils eine Gruppe von Bildpunkten einen individuellen Wichtfaktor bildet und speichert, der umso kleiner ist, je grösser der betreffende Summen- bzw. Mittelwert ist und umgekehrt.

14. Vorrichtung nach Anspruch 13, dadurch gekennzeichnet, dass die Statistik-Stufe (16) die Differenzwerte getrennt nach Vorzeichen summiert bzw. mittelt und für jede Gruppe von Bildpunkten oder jeden individuellen Bildpunkt je einen nur von den positiven Differenzwerten und einen nur von den negativen Differenzwerten abhängigen Wichtfaktor bildet, und dass die Wichtungsstufe die Differenzwerte vorzeichenabhängig jeweils mit dem einen bzw. dem anderen individuellen Wichtfaktor multipliziert.

15. Vorrichtung nach Anspruch 13 oder 14, dadurch gekennzeichnet, dass die Statistik-Stufe (16) wenigstens eine Korrekturstufe (106, 107) enthält, die zu dem Summenwert eines jeden Bildpunkts die Summenwerte der ihn umgebenden Bildpunkte mit entfernungsabhängiger Wichtung hinzuaddiert.

16. Vorrichtung nach einem der Ansprüche 13-15, dadurch gekennzeichnet, dass die Statistik-Stufe (16) die Wichtfaktoren als umgekehrt proportional zum Mittelwert bzw. dem Summenwert oder korrigierten Summenwert des jeweiligen Bildpunkts ermittelt.

17. Vorrichtung nach einem der Ansprüche 12-16, dadurch gekennzeichnet, dass der Wichtungsstufe (15, 16) eine Tönungskorrekturstufe (10) vorgeschaltet ist, die aus den Differenzwerten der einzelnen Bildpunkte einen Mittelwert bildet und diesen von den Differenzwerten vor deren Wichtung subtrahiert.

## Claims

1. Method for the mechanical assessment of the print quality of a printed product through dot-by-dot comparison of the specimen under evaluation with a prototype, establishing the differential values between the reflectance values of the individual image dots of the specimen obtained through dot-by-dot photoelectric scanning and the reflectance values of the image dots of the prototype corresponding to the image dots of the specimen, and processing and evaluation of the differential values thus obtained according to specific criteria, characterized in that the differential values are subjected to a weighting process which individually influences the specific sensitivity to error of the respective criteria for processing and evaluation as regards the individual image dots of the printed product, in which they are multiplied by a weight factor assigned individually to each individual image dot or in each case to a group of image dots, whereby the weight factors are obtained by means of an analysis of a plurality of printed products such that for image dots with greater differential values between the prototype and the printed products mentioned the weighting is selected smaller and vice versa.

2. Method according to Claim 1, that the printed products of the plurality mentioned are compared with the prototype through dot-by-dot scanning and for each image dot the reflectance value differences compared with the prototype are added or averaged over the plurality of printed products, whereby the weight factors are selected smaller, the greater the sum or average of the reflectance value differences in the image dots concerned.

3. Method according to Claim 2, characterized in that for each image dot an individual weight factor is used.

4. Method according to Claim 2 or 3, characterized in that the weight factors are selected inversely proportional to the sum or average of the reflectance value differences in the image dots concerned.

5. Method according to one of the preceding Claims, characterized in that prior to the weighting process, a tone correction is carried out, in which an average is established from the differential values in the individual image dots preferably by arithmetical averaging, and is subtracted from the individual differential values.

6. Method according to Claim 5, characterized in that for each image dot a separate average is established and subtracted from the differential value of the respective image dot, whereby to establish the separate average only the differential values of prescribed surrounding dots of the image dot concerned are referred to.

7. Method according to Claim 5 or 6, characterized in that also the reflectance value differences, established for the determination of the weight factors, between the printed products known to be qualitatively satisfactory and the prototype are subjected to a corresponding tone correction.

8. Method according to one of Claims 2-7, characterized in that the differential values after the weighting process are subjected to a minimum threshold correction, in which differential values not exceeding a minimum threshold are eliminated, so that they are not taken into consideration for further processing and evaluation.

9. Method according to Claim 8, characterized in that the minimum threshold is uniform for all image dots.

10. Method according to Claim 2, characterized in that the reflectance value differences are added and/or averaged separately according to sign and that for each group of image dots or each individual image dot corresponding to the two totals or averages relating to the positive and negative reflectance value differences two weight factors are established, and that positive differential values are weighted with the one weight factor and negative differential values are weighted with the other weight factor.

11. Method according to Claim 2 or 10, characterized in that the totals of the reflectance value differences over the total number of the printed products known to be satisfactory are subjected to a correction, in which added to the total value of each image dot are the total values of the image dots surrounding it with weighting dependent on distance.

12. Device to carry out the method according to Claim 1, with a scanning stage (1) for dot-by-dot photoelectric scanning of the specimen under evaluation, with a comparison stage (9), which compares the reflectance values obtained through the dot-by-dot scanning of the specimen with the corresponding reflectance values of a prototype, and thereby for each pair or corresponding image dots establishes the difference between the reflectance values on specimen and prototype, and with a processing and evaluation stage (10-16), which processes the differential values thus obtained according to specific, preset criteria and evaluates them for a decision as to good or bad, characterized in that the processing and evaluation stage (10-16) contains a weighting stage (15, 16) individually influencing its specific sensitivity to error as regards the individual image dots, which multiplies the differential values before their further processing with a weight factor individually assigned to each individual image dot or in each case to a group of image dots.

13. Device according to Claim 12, characterized in that the weighting stage (15, 16) has a statistic stage (16), which adds or averages the differential values for each individual image dot over a given number of scans and establishes and stores an individual weight factor from the totals or averages for each individual image dot or for in each case one group of image dots, which is smaller, the larger the total or average concerned and vice versa.

14. Device according to Claim 13, characterized in that the statistic stage (16) adds or averages the differential values separately according to sign, and for each group of image dots or each individual image dot establishes in each case one weight factor dependent only on the positive differential values and one dependent only on the negative differential values, and that the weighting stage multiplies the differential values dependent on sign in each case with the one or the other individual weight factor.

15. Device according to Claim 13 or 14, characterized in that the statistic stage (16) contains at least one correction stage (106, 107), which adds to the total value of each image dot the total values of the image dots surrounding it with weighting dependent on distance.

16. Device according to one of Claims 13-15, characterized in that the statistic stage (16) determines the weight factors as inversely proportional to the average or to the total or corrected total of the respective image dot.

17. Device according to one of Claims 12-16, characterized in that a tone correction stage (10) . is connected in series to the weighting stage (15, 16), and which establishes an average from the differential values of the individual image dots and substracts this from the differential values before their weighting.

## Revendications

1. Procédé mécanisé d'estimation de la qualité d'impression d'un produit imprimé par une comparaison ponctuelle de l'objet examiné devant être estimé avec un fond en formant les valeurs différentielles entre les valeurs de réflectance, obtenues par balayage photoélectrique ponctuel, des points d'image individuels de l'objet examiné, et les valeurs de réflectance des points d'image du fond correspondant aux points d'image de l'objet examiné, avec traitement et exploitation, selon des critères déterminés, des valeurs différentielles ainsi obtenues, caractérisé par le fait que les valeurs différentielles sont soumises à un processus de pondération qui influence individuellement la sensibilité spécifique à l'erreur des critères considérés de traitement et d'interprétation par rapport aux points d'image individuels du produit imprimé, processus dans lequel ces valeurs différentielles sont multipliées par un facteur de pondération associé individuellement à chaque point d'image individuel ou à chaque groupe de points d'image, les facteurs de pondération étant obtenus à l'aide d'une analyse d'un grand nombre de produits imprimés, de telle sorte que le poids soit choisi plus petit pour des points d'image de plus grandes valeurs différentielles entre le fond et lesdits produits imprimés, et inversement.

2. Procédé selon la revendication 1, caractérisé par le fait que les produits imprimés en grand nombre précité sont comparés au fond par balàyage ponctuel et que, pour chaque point d'image, les différences de valeur de réflectance par rapport au fond sont additionnées ou calculées en moyenne pour le grand nombre des produits imprimés, auquel cas les facteurs de pondération sont choisis d'autant plus petits que la somme ou la valeur moyenne des différences de valeur de réflectance est plus grande dans les points d'image considérés.

3. Procédé selon la revendication 2, caractérisé par le fait qu'un facteur de pondération individuel est utilisé pour chaque point d'image.

4. Procédé selon la revendication 2 ou 3, caractérisé par le fait que les facteurs de pondération sont choisis inversement proportionnels à la somme ou à la valeur moyenne des différences de valeurs de réflectance dans les points d'image considérés.

5. Procédé selon l'une des revendications précédentes, caractérisé par le fait qu'une correction de nuance est effectuée avant le processus de pondération, une valeur moyenne étant formée à partir des valeurs différentielles dans les points d'image individuels, de préférence par une moyenne arithmétique, puis soustraite des valeurs différentielles individuelles.

6. Procédé selon la revendication 5, caractérisé par le fait qu'une valeur moyenne séparée est formée pour chaque point d'image et soustraite de la valeur différentielle du point d'image considéré, seules les valeurs différentielles de points environnants prédéterminés du point d'image considéré étant utilisées pour former la valeur moyenne séparée.

7. Procédé selon la revendication 5 ou 6, caractérisé par le fait que les différences de valeurs de réflectance entre les produits imprimés connus comme étant satisfaisants qualitativement et le fond, formées pour déterminer les facteurs de pondération, sont, elles aussi, soumises à une correction de nuance correspondante.

8. Procédé selon l'une des revendications 2 à 7 caractérisé par le fait que, après le processus de pondération, les valeurs différentielles sont soumises à une correction de seuil minimal, dans laquelle les valeurs différentielles n'excédant pas un seuil minimal sont éliminées, de sorte qu'elles ne sont pas prises en considération pour le traitement et l'interprétation ultérieurs.

9. Procédé selon la revendication 8, caractérisé par le fait que le seuil minimal est identique pour tous les points d'image.

10. Procédé selon la revendication 2, caractérisé par le fait que les différences de valeurs de réflectance séparées selon leurs signes, sont totalisées et/ou calculées en moyenne et que, pour chaque groupe de points d'image ou pour chaque point d'image individuel, deux facteurs de pondération sont formés de manière correspondant aux deux sommes ou valeurs moyennes relatives aux différences positives et négatives de valeurs de réflectance, et que les valeurs différentielles positives sont pondérées avec l'un des facteurs de pondération, les valeurs différentielles négatives étant pondérées avec l'autre facteur de pondération.

11. Procédé selon la revendication 2 ou 10, caractérisé par le fait que les sommes des différences de valeur de réflectance relatives au nombre total des produits imprimés reconnus comme satisfaisants sont soumises à une correction dans laquelle, à la valeur de sommation de chaque point d'image, sont additionnées avec une pondération tributaire de l'éloignement les valeurs de sommation des points d'image qui entourent ledit point d'image.

12. Dispositif pour la mise en oeuvre du procédé selon la revendication 1 avec un étage de balayage (1) pour le balayage photoélectrique ponctuel de l'objet examiné à évaluer, avec un étage comparateur (9), qui compare les valeurs de réflectance obtenues par suite du balayage ponctuel de l'objet à examiner, avec les valeurs de réflectance correspondantes d'un fond et qui forme alors pour chaque paire de points d'image correspondant l'un à l'autre de l'objet examiné et du fond, la différence entre les valeurs de réflectance, et avec un étage de traitement et d'interprétation (10 à 16) qui traite les valeurs différentielles ainsi obtenues, en fonction de certains critères prédéterminés, et qui les exploite pour une décision « bon-mauvais •, caractérisé par le fait que l'étage de traitement et d'interprétation (10 à 16) renferme un étage de pondération (15, 16) qui, influençant individuellement sa sensibilité spécifique à l'erreur concernant les points d'image individuels, multiplie les valeurs différentielles, avant leur traitement ultérieur, par un facteur de pondération associé individuellement à chaque point d'image individuel ou à un groupe considéré de points d'image.

13. Dispositif selon la revendication 12, caractérisé par le fait que l'étage de pondération (15, 16) présente un étage de statistiques (16) qui, pour un nombre donné de balayages de chaque point d'image individuel, fait la somme ou établit la moyenne des valeurs différentielles puis, à partir des valeurs de somme ou valeurs moyennes de chaque point d'image individuel ou pour un groupe considéré de points d'image, forme et mémorise un facteur de pondération individuel, qui est d'autant plus petit que la valeur de sommation ou la valeur moyenne considérée est importante, et inversement.

14. Dispositif selon la revendication 13, caractérisé par le fait que l'étage de statistique (16) effectue la somme ou établit la moyenne des valeurs différentielles séparées selon leurs signes puis, pour chaque groupe de points d'image ou pour chaque point d'image individuel, forme un facteur de pondération qui dépend seulement des valeurs différentielles positives et un facteur de pondération qui dépend seulement des valeurs différentielles négatives, et par le fait que l'étage de pondération multiplie à chaque fois les valeurs différentielles, en fonction de leur signe, par l'un ou par l'autre des facteurs individuels de pondération.

15. Dispositif selon la revendication 13 ou 14, caractérisé par le fait que l'étage de statistique (16) renferme au moins un étage correcteur (106, 107) qui, à la valeur de sommation de chaque point d'image, ajoute les valeurs de sommation des points d'image qui l'entourent, avec une pondération tributaire de l'éloignement.

16. Dispositif selon l'une des revendications 13-15, caractérisé par le fait que l'étage de statistique (16) détermine les facteurs de pondération comme inversement proportionnels à la valeur moyenne ou valeur de sommation, ou bien à la valeur de sommation corrigée de chaque point d'image considéré.

17. Dispositif selon l'une des revendications 12-16, caractérisé par le fait que l'étage de pondération (15, 16) est branché en amont d'un étage (10) correcteur de nuance, qui forme une valeur moyenne à partir des valeurs différentielles des points d'image individuels et qui soustrait cette valeur des valeurs différentielles avant la pondération de ces dernières.
